# EUROPÄISCHE PATENTSCHRIFT

(11) **EP 0 934 882 B1**
(45) Veröffentlichungstag und Bekanntmachung des Hinweises auf die Patenterteilung: **02.01.2002**
(21) Anmeldenummer: 99101247.7
(22) Anmeldetag: 23.01.1999
(51) Int. Cl.: B65C 1/02, B65C 9/14

(54) **Verfahren und Vorrichtung zum Aufbringen von flexiblen streifenförmigen Gegenständen auf Zigarettenpackungen**
Method and device for applying flexible bands on cigarette packs
Procédé et dispositif pour appliquer des banderolles flexibles sur des paquets de cigatettes

(30) Priorität: 06.02.1998 DE 19805696
(43) Veröffentlichungstag der Anmeldung: 11.08.1999
(73) Patentinhaber: TOPACK Verpackungstechnik GmbH, 21493 Schwarzenbek (DE)
(72) Erfinder: Georgitsis, Nikolaos, 21033 Hamburg (DE); Deutsch, Reinhard, 21502 Geesthacht (DE); Jürgens, Eric, 22085 Hamburg (DE); Elvers, Olaf, 21841 Lauenburg (DE)
(74) Vertreter: Herrmann, Günther

(56) Entgegenhaltungen:
- EP-A- 0 144 650
- FR-A- 2 373 453
- GB-A- 2 116 516

## Beschreibung

Die Erfindung betrifft ein Verfahren zum Aufbringen von aus einem Magazin entnommenen flexiblen streifenförmigen Gegenständen, insbesondere Steuerbanderolen, auf Zigarettenpackungen, wobei die von der Unterseite eines vom Magazin aufgenommenen Banderolenstapels abgenommenen Steuerbanderolen entlang einer gekrümmten Überführungsbahn abtransportiert und aus der gekrümmten Überführungsbahn heraus mit einer beleimten Seite an eine quer zur Förderrichtung der kontinuierlich bewegten Zigarettenpackungen vorlaufende Schmalseite der Zigarettenpackungen angedrückt werden.

Die Erfindung betrifft außerdem eine Vorrichtung zum Aufbringen von aus einem Magazin entnommenen flexiblen streifenförmigen Gegenständen, insbesondere Steuerbanderolen, auf Zigarettenpackungen, mit einem die Steuerbanderolen von der Unterseite eines vom Magazin aufgenommenen Banderolenstapels abnehmenden ersten Transportmittel und einem die Steuerbanderolen übernehmenden und entlang einer gekrümmten Bahn zu einer linear ausgerichteten Packungsbahn überführenden zweiten Transportmittel, welchem ein die beleimten Steuerbanderolen aus der gekrümmten Bahn abnehmendes sowie in die lineare Packungsbahn der kontinuierlich geförderten Zigarettenpackungen einschwenkendes Andrückmittel zugeordnet ist.

Gemäß der EP-A-0 144 650 werden auf vorstehend genannte Weise Siegelmarken an Zigarettenpackungen angebracht, wobei die aus einem Magazin entnommenen Siegelmarken auf eine zonenweise beleimte Saugwalze übertragen werden, von der sie durch einen tangential zur Saugwalze hin und her schwenkenden Hebel abgenommen und quer in die Packungsbahn eingeschwenkt werden.

Der Erfindung liegt die Aufgabe zugrunde, eine Vereinigung von Steuerbanderole und Zigarettenpackung auf rationelle, vereinfachte Weise vorzunehmen. Diese Aufgabe wird erfindungsgemäß durch das in Anspruch 1 angegebenen Verfahren gelöst.
Eine insbesondere für Klappdeckelpackungen geeignete Weiterbildung besteht darin, dass die Steuerbanderolen in einer eine seitliche Verschlussfuge zwischen Packungskörper und Packungsdeckel überdeckenden gestreckten Lage ausschließlich an eine lange Schmalseite der Zigarettenpackung angedrückt werden.

Es wird weiterhin vorgeschlagen, bei der Entfernung der Steuerbanderolen aus der gekrümmten Überführungsbahn deren Förderbewegung zu unterbrechen.
Eine einwandfreie und sichere Verbindung von Steuerbanderole und Zigarettenpackung wird gemäß einer Weiterbildung dadurch gewährleistet, dass die Andrückung der Steuerbanderolen an die Zigarettenpackungen eine quer zur Längserstreckung der Schmalseite hin und her ausgeführte Bewegungskomponente umfasst.

Die Vorrichtung zur Durchführung des eingangs bezeichneten Verfahrens wird in Anspruch 5 wiedergegeben.
Zweckmäßigerweise ist das erste Transportmittel als zwischen dem Magazin und dem zweiten Transportmittel um eine ortsfeste Achse hin und her schwenkender Banderolen-Traghebel und das zweite Transportmittel als diskontinuierlich drehende Saugtrommel sowie die Beleimungseinrichtung als Leimwalze ausgebildet.
Eine einwandfreie Verbindung von Steuerbanderole und Zigarettenpackung ist gemäß einer Weiterbildung dadurch gewährleistet, dass der Andrückhebel mit seiner Schwenkachse einen im wesentlichen vertikal und quer zur Packungsbahn ausgerichteten Hin- und Herhub um eine ortsfeste Schwenkachse ausführend ausgebildet ist.

Der mit der Erfindung erzielte Vorteil besteht darin, dass die Steuerbanderolen mit einem Minimum an Transportmitteln einseitig auf die mit großem Durchsatz pro Zeiteinheit geförderten Zigarettenpackungen aufgebracht werden, so dass zusätzliche Abfaltungen der Banderolen um angrenzende Packungsseiten wegfallen, was die Wirtschaftlichkeit eines derartigen Verfahrens deutlich verbessert.

Die Erfindung wird anhand eines in der Zeichnung dargestellten Ausführungsbeispiels näher erläutert.

Hierbei zeigen:
- Figur 1: eine Vorrichtung zum Aufbringen beleimter Steuerbanderolen auf Zigarettenpackungen als Teilaggregat einer nicht weiter dargestellten Zigarettenpackmaschine und
- Figur 2: eine Ansicht auf eine Schmalseite der Zigarettenpackung in Richtung des Pfeils X gemäß Figur 1.

Die in Figur 1 dargestellte Vorrichtung weist ein Magazin 1 für einen Stapel 2 aus Steuerbanderolen 3 auf.
Ein erstes Transportmittel zum Entnehmen einer einzelnen Steuerbanderole 3 von der Unterseite des Banderolenstapels 2 ist als Banderolen-Traghebel 4 ausgebildet, welcher um eine ortsfeste Achse 6 in Richtung des Doppelpfeils 7 zwischen der Unterseite des Magazins 1 und einem zweiten Transportmittel 8 hin- und herschwenkbar ist. Das zweite Transportmittel 8 ist als diskontinuierlich drehende Saugtrommel ausgebildet, auf deren Umfang in definiertem Teilungsabstand einzelne Steuerbanderolen 3 aufgenomen werden. Der in Richtung des Pfeils 9 diskontinuierlich antreibbaren Saugtrommel 8 ist - bezogen auf die Transportrichtung - stromab eine als Leimwalze 11 ausgebildete Beleimungseinrichtung zugeordnet.
Unterhalb der Saugtrommel 8 verläuft eine lineare Packungsbahn (Pfeil 12) für kontinuierlich zugeführte Zigarettenpackungen 13. Die Zigarettenpackungen 13 sind dabei so ausgerichtet, daß eine ihrer langen Packungsschmalseiten 14 gemäß Figur 2 vorläuft bzw. der Förderrichtung 12 zugekehrt ist. An dieser langen Packungsschmalseite 14 verläuft eine Verschlußfuge 16 zwischen dem Packungskörper und dem Klappdeckel. Zwischen der linearen Packungsbahn und der Saugtrommel 8 befindet sich ein Andrückmittel in Form eines um eine Achse 17 in Richtung des Doppelpfeils 18 hin- und herschwenkenden Andrückhebels 19 zum Übertragen der Steuerbanderolen 3 von der Saugtrommel 8 auf jeweils eine Zigarettenpackung 13. Der Andrückhebel 19 ist außerdem mit seiner Achse 17 um eine ortsfeste Achse 21 in im wesentlichen vertikaler Richtung des Doppelpfeils 22 auf- und abbewegbar.

Die Wirkungsweise der Vorrichtung ist wie folgt:
Jeweils in einer Stillstandsphase der Saugtrommel 8 überführt der Banderolen-Traghebel 4 eine unterhalb des Banderolenstapels 2 vereinzelte Steuerbanderole 3 auf die Umfangsfläche der Saugtrommel 8. Die Steuerbanderolen 3 werden in der Bewegungsphase der Saugtrommel 8 an der in Pfeilrichtung 23 rotierenden Leimwalze 11 vorbeigeführt und außenseitig beleimt. Wiederum in einer Stillstandsphase der Saugtrommel 8 hebt der Andrückhebel 19 in im wesentlichen radialer Richtung eine Steuerbanderole 3 von der Oberfläche der Saugtrommel 8 ab, überführt sie in Richtung des Doppelpfeils 18 entgegen der kontinuierlich zugeführten Zigarettenpackung in die Packungsbahn 12 und drückt sie ausschließlich an die vorlaufende, quer zur Förderrichtung 12 ausgerichtete lange Packungsschmalseite 14 an. Mit der kontinuierlichen Weiterbewegung der Zigarettenpackung 13 wird der Andrückhebel 19 in Richtung der Doppelpfeils 18 zurückgeführt, wobei er gleichzeitig um die ortsfeste Achse 21 eine Auf- und Abbewegung in Richtung des Doppelpfeils 22 ausführt, wodurch die Steuerbanderole 3 sicher mit der Packungsschmalseite 14 verbunden bzw. aufgebügelt wird. Auf diese Weise erstreckt sich die Steuerbande-role 3 ausschließlich auf der langen Packungsschmalseite 14 und überdeckt dabei die Verschlußfuge 16 zwischen dem Packungskörper und dem Klappdeckel.

## Patentansprüche

1. Verfahren zum Aufbringen von aus einem Magazin (1) entnommenen flexiblen streifenförmigen Gegenständen, insbesondere Steuerbanderolen (3), auf Zigarettenpackungen (13), wobei die von der Unterseite eines vom Magazin aufgenommenen Banderolenstapels (2) abgenommenen Steuerbanderolen entlang einer gekrümmten Überführungsbahn (Pfeil 9) abtransportiert und aus der gekrümmten Überführungsbahn heraus mit einer beleimten Seite an eine quer zur Förderrichtung (Pfeil 12) der kontinuierlich bewegten Zigarettenpackungen vorlaufende Schmalseite (14) der Zigarettenpackungen angedrückt werden, **dadurch gekennzeichnet, dass** die Steuerbanderolen (3) während ihres Transports entlang der gekrümmten Überführungsbahn (Pfeil 9) außenseitig beleimt werden, und dass die Steuerbanderolen mit der beleimten Außenseite voran im wesentlichen radial aus der gekrümmten Überführungsbahn heraus und entgegen der linearen Packungsbahn (Pfeil 12) abgeführt werden, und an eine quer zur Förderrichtung der kontinuierlich bewegten Zigarettenpackungen vorlaufende Schmalseite der Zigarettenpackungen angedrückt werden.

2. Verfahren nach Anspruch 1, **dadurch gekennzeichnet, dass** die Steuerbanderolen (3) in einer eine seitliche Verschlussfuge zwischen Packungskörper und Packungsdeckel überdeckenden gestreckten Lage ausschließlich an eine lange Schmalseite (14) der Zigarettenpackung (13) angedrückt werden.

3. Verfahren nach Anspruch 1 oder 2, **dadurch gekennzeichnet, dass** bei der Entfernung der Steuerbanderolen (3) aus der gekrümmten Überführungsbahn (Pfeil 9) deren Förderbewegung unterbrochen wird.

4. Verfahren nach einem der Ansprüche 1 bis 3, **dadurch gekennzeichnet, dass** die Andrückung der Steuerbanderolen (3) an die Zigarettenpackungen (13) eine quer zur Längserstreckung der Schmalseite (14) hin und her ausgeführte

5. Vorrichtung zum Aufbringen von aus einem Magazin (1) entnommenen flexiblen streifenförmigen Gegenständen, insbesondere Steuerbanderolen (3), auf Zigarettenpackungen (13), mit einem die Steuerbanderolen von der Unterseite eines vom Magazin aufgenommenen Banderolenstapels (2) abnehmenden ersten Transportmittel (4) und einem die Steuerbanderolen übernehmenden und entlang einer gekrümmten Bahn (Pfeil 9) zu einer linear ausgerichteten Packungsbahn (Pfeil 12) überführenden zweiten Transportmittel (8), welchem ein die beleimten Steuerbanderolen aus der gekrümmten Bahn abnehmendes sowie in die lineare Packungsbahn der kontinuierlich geförderten Zigarettenpackungen einschwenkendes Andrückmittel (19) zugeordnet ist, **dadurch gekennzeichnet, dass** dem zweiten Transportmittel (8) - bezogen auf dessen Drehrichtung (Pfeil 9) - stromab des Magazins (1) eine die Außenseite der Steuerbanderolen (3) kontaktierende Beleimungseinrichtung (11) zugeordnet ist, und dass das Andrückmittel (19 als im wesentlichen radial zum zweiten Transportmittel (8) sowie entgegen einer vorlaufenden Packungsschmalseite (14) in die lineare Packungsbahn der kontinuierlich geförderten Zigarettenpackungen (13) einschwenckender Andrückhebel ausgebildet ist.

6. Vorrichtung nach Anspruch 5, **dadurch gekennzeichnet, dass** das erste Transportmittel (4) als zwischen dem Magazin (1) und dem zweiten Transportmittel (8) um eine ortsfeste Achse (6) hin und her schwenkender Banderolen-Traghebel ausgebildet ist.

7. Vorrichtung nach Anspruch 5 oder 6, **dadurch gekennzeichnet, dass** das zweite Transportmittel (8) als diskontinuierlich drehende Saugtrommel ausgebildet ist.

8. Vorrichtung nach Anspruch 5, **dadurch gekennzeichnet, dass** die Beleimungseinrichtung (11) als Leimwalze ausgebildet ist.

9. Vorrichtung nach einem der Ansprüche 5 bis 8, **dadurch gekennzeichnet, dass** der Andrückhebel (19) mit seiner Schwenkachse (17) einen im wesentlichen vertikal und quer zur Packungsbahn (12) ausgerichteten Hin- und Herhub um eine ortsfeste Schwenkachse (21) ausführend ausgebildet ist.

## Claims

1. A method for the application of flexible, tab-like objects withdrawn from a magazine (1), in particular revenue stamps (3), to cigarette packets (13), wherein the revenue stamps, removed from the underside of a stack (2) of stamps held by the magazine, are conveyed along a curved transfer path (arrow 9) and pressed out of the curved transfer path with their glued side against a narrow side (14) of the cigarette packets advancing transversely to the feed direction (arrow 12) of the continuously moving cigarette packets, **characterised in that** the revenue stamps (3) are glued on the outside during their movement along the curved transfer path (arrow 9) and **in that** the revenue stamps with the glued outer surface foremost are conveyed substantially radially out of the curved transfer path towards the linear packing path (arrow 12) and are pressed against a narrow side of the cigarette packets advancing transversely to the feed direction of the continuously moving cigarette packets.

2. A method according to claim 1, **characterised in that** the revenue stamps (3) are pressed exclusively against a long narrow side (14) of the cigarette packet (13) in an extended position covering a lateral closing joint between the body of the packet and the lid.

3. A method according to claim 1 or 2, **characterised in that**, when the revenue stamps (3) are removed from the curved transfer path (arrow 9), their feed movement is interrupted.

4. A method according to any one of claims 1 to 3, **characterised in that** the pressing of the revenue stamps (3) against the cigarette packets (13) comprises a reciprocating movement component (double arrow 22) executed transversely to the longitudinal extent of the narrow side (14).

5. A device for the application of flexible, tab-like objects withdrawn from a magazine (1), in particular revenue stamps (3), to cigarette packets (13), comprising a first conveying means (4) removing the revenue stamps from the underside of a stack (2) of stamps held by the magazine, and a second conveying means (8) taking up the revenue stamps and conveying them along a curved path (arrow 9) to a linear packing path (arrow 12), a pressing means (19), removing the glued revenue stamps from the curved path and pivoting into the linear packing path of the continuously conveyed cigarette packets, being associated with the second conveying means (8), **characterised in that** a gluing arrangement (11), contacting the outside of the revenue stamps (3), is associated with the second conveying means (8) downstream of the magazine (1) - relative to the direction of rotation (arrow 9) - and **in that** the pressing means (19) is formed as a pressing lever pivoting into the linear packing path of the continuously conveyed cigarette packets (13) substantially radially to the second conveying means (8) and towards an advancing narrow side (14) of the packet.

6. A device according to claim 5, **characterised in that** the first conveying means (4) is formed as a stamp-carrying lever pivoting in a reciprocating manner about a fixed axis (6) between the magazine (1) and the second conveying means (8).

7. A device according to claim 5 or 6, **characterised in that** the second conveying means (8) is formed as an intermittently rotating suction roller.

8. A device according to claim 5, **characterised in that** the gluing arrangement (11) is formed as a gluing roller.

9. A device according to any one of claims 5 to 8, **characterised in that** the pressing lever (19) with its pivoting axis (17) is formed so as to execute a reciprocating stroke, substantially vertically and transversely to the packing path (12), about a fixed pivoting axis (21).

## Revendications

1. Procédé destiné à l'application d'objets en forme de bandes flexibles prélevés d'un magasin (1), notamment de bandelettes fiscales (3), sur des paquets de cigarettes (13), les bandelettes fiscales prélevées sur le côté inférieur d'une pile de bandelettes (2) logée dans le magasin, étant transportées le long d'une trajectoire de transfert courbe (flèche 9), et extraites de la trajectoire de transfert courbe pour être appliquées et pressées, avec une face encollée, sur un côté étroit (14) des paquets de cigarettes, qui s'étend à l'avant des paquets en mouvement et transversalement à la direction de transport (flèche 12) des paquets de cigarettes en mouvement continu, **caractérisé en ce que** les bandelettes fiscales (3) sont encollées sur le côté extérieur durant leur transport le long de la trajectoire de transfert courbe (flèche 9), et **en ce que** les bandelettes fiscales, avec le côté extérieur encollé en avant, sont extraites sensiblement de manière radiale hors de la trajectoire de transfert courbe et évacuées à l'encontre de la trajectoire linéaire des paquets (flèche 12), et sont ensuite appliquées et pressées sur un côté étroit des paquets de cigarettes, qui s'étend à l'avant des paquets en mouvement et transversalement à la direction de transport des paquets de cigarettes en mouvement continu.

2. Procédé selon la revendication 1, **caractérisé en ce que** les bandelettes fiscales (3) sont appliquées et pressées dans une position étendue recouvrant un joint de fermeture latéral entre le corps de paquet et le couvercle de paquet, exclusivement sur un côté étroit long (14) du paquet de cigarettes (13).

3. Procédé selon la revendication 1 ou 2, **caractérisé en ce que** lors de l'enlèvement des bandelettes fiscales (3) hors de la trajectoire de transfert courbe (flèche 9), leur mouvement de transport est interrompu.

4. Procédé selon l'une des revendications 1 à 3, **caractérisé en ce que** l'application et le pressage des bandelettes fiscales (3) sur les paquets de cigarettes (13) englobe une composante de mouvement effectuée en va-et-vient (double flèche 22), transversalement à l'étendue longitudinale du côté étroit (14).

5. Dispositif destiné à l'application d'objets en forme de bandes flexibles prélevés d'un magasin (1), notamment de bandelettes fiscales (3), sur des paquets de cigarettes (13), comprenant un premier moyen de transport (4) qui prélève les bandelettes fiscales sur le côté inférieur d'une pile de bandelettes (2) logée dans le magasin, et un second moyen de transport (8) qui reçoit les bandelettes fiscales, les transfère, le long d'une trajectoire courbe (flèche 9), à une trajectoire de paquets d'orientation linéaire (flèche 12), et auquel est associé un moyen d'application et de pressage (19) prélevant les bandelettes fiscales encollées de la trajectoire courbe et les faisant pivoter dans la trajectoire de paquets linéaire des paquets de cigarettes transportés en continu, **caractérisé en ce qu'**au second moyen de transport (8) en aval du magasin (1), en se référant à son sens de rotation (flèche 9), est associé un dispositif d'encollage (11) entrant en contact avec le côté extérieur des bandelettes fiscales (3), et **en ce que** le moyen d'application et de pressage (19) est réalisé sous la forme d'un levier d'application et de pressage, qui pivote sensiblement de manière radiale relativement au second moyen de transport (8), dans la trajectoire de paquets linéaire des paquets de cigarettes (13) transportés en continu, ainsi qu'à l'encontre d'un côté étroit de paquet (14), qui s'étend à l'avant des paquets en mouvement.

6. Dispositif selon la revendication 5, **caractérisé en ce que** le premier moyen de transport (4) est réalisé sous la forme d'un levier de support de bandelette pivotant en va-et-vient autour d'un axe (6) en position fixe, entre le magasin (1) et le second moyen de transport (8).

7. Dispositif selon la revendication 5 ou 6, **caractérisé en ce que** le second moyen de transport (8) est réalisé sous la forme d'un tambour aspirant, en rotation discontinue.

8. Dispositif selon la revendication 5, **caractérisé en ce que** le dispositif d'encollage (11) est réalisé sous la forme d'un rouleau d'encollage.

9. Dispositif selon l'une des revendications 5 à 8, **caractérisé en ce que** le levier d'application et de pressage (19) avec son axe de pivotement (17), est conçu de manière à effectuer une course de déplacement en va-et-vient orientée sensiblement verticalement et transversalement à la trajectoire (12) des paquets, autour d'un axe de pivotement (21) en position fixe.
